# FASCICULE DE BREVET EUROPEEN

(11) **EP 1 160 401 B1**
(45) Date de publication et mention de la délivrance du brevet: **10.08.2005**
(21) Numéro de dépôt: 01420107.3
(22) Date de dépôt: 11.05.2001
(51) Int. Cl.: E05B 63/04, E05B 9/00

(54) **Serrure apparente pour vantail**
Sichtbares Schloss für einen Flügel
Visible lock for a wing

(30) Priorité: 29.05.2000 FR 0007081
(43) Date de publication de la demande: 05.12.2001
(73) Titulaire: Etablissements Tordo-Belgrano (Société Anonyme), 06690 Tourrette Levens (FR)
(72) Inventeur: Belgrano, Gérard, 69440 Saint Sorlin (FR); Tordo, Laurent, 06690 Tourrette Levens (FR); Maquigneau, Arsène, 49300 Cholet (FR)
(74) Mandataire: Thivillier, Patrick

(56) Documents cités:
- EP-A- 0 647 755
- AT-B- 395 036
- US-A- 5 688 000

## Description

L'invention se rattache au secteur technique des serrures destinées à être posées en applique sur tout type de vantaux tels que : portes, portails, portillons, lesdits vantaux pouvant être en bois, PVC, aluminium.

D'une manière connue, ce type de serrure comprend pour l'essentiel un corps sous forme d'un boîtier recevant intérieurement un mécanisme de commande et de verrouillage d'au moins un pêne coulissant ou pivotant. Le mécanisme pour le déplacement du ou des pênes est généralement assujetti à une poignée de commande, tandis qu'un cylindre actionné par une clé permet d'assurer le blocage en position de verrouillage du ou des pênes.

A partir de cette conception de base, on a proposé différentes formes de réalisation. L'invention concerne plus particulièrement une serrure du type de celle comprenant un corps sous forme de deux demi-coquilles emboîtables. Une des demi-coquilles reçoit un mécanisme d'actionnement en synchronisme et de verrouillage d'un pêne latéral et de deux pênes verticaux opposés, tandis que l'autre demi-coquille fait office de cache. Les demi-coquilles présentent des agencements de fixation entre elles et par rapport à une partie du vantail considéré. Les pênes verticaux peuvent être accouplés à des crémones.

A partir de cette conception de base de serrure, il existe de nombreux modèles dépendant par exemple, de la forme des pênes verticaux (forme droite ou forme coudée), du positionnement à droite ou à gauche du pêne latéral en fonction du sens d'ouverture .... On conçoit qu'il est donc nécessaire de disposer d'un nombre de types de serrures particulièrement important.

Il apparaît également que la commande de verrouillage du ou des pênes s'effectue en tournant la poignée vers la gauche, alors que naturellement une action de verrouillage est effectuée par un mouvement vers la droite.

L'invention s'est fixée pour but de remédier à ces inconvénients, de manière simple, sûre, efficace et rationnelle.

A partir de ce type de serrure tel que défini, le problème que se propose de résoudre l'invention est de pouvoir, à volonté, et très facilement changer le ou les pênes verticaux afin de pouvoir équiper la serrure, sans démontage particulier, de pênes de longueur et de profil déterminés en fonction du type d'éléments de verrouillage que doivent généralement commander lesdits pênes.

Le document EP-A-0 647 755 décrit une serrure dont les pênes verticaux pouvent être changés sans démontage particulier.

On a voulu également obtenir une serrure universelle en ce sens que l'on peut positionner facilement le pêne latéral pour une fermeture à droite ou à gauche. Enfin, on a voulu que la fermeture et le verrouillage s'effectuent, par tout moyen connu, sur la droite.

Pour resoudre ces différents problèmes, il a été conçu une serrure conforme aux caractéristiques de la revendication 1.

Pour résoudre le problème posé de procéder à l'interchangeabilité du ou des pênes verticaux, sans démontage particulier des parties constitutives de la serrure, notamment des deux demi-coquilles, les agencements escamotables d'accès au moyen d'accouplement des pênes verticaux, sont constitués par une plaque montée coulissante dans des agencements de la demi-coquille faisant office de cache, ladite plaque étant apte à obturer une fenêtre formée dans l'épaisseur de ladite demi-coquille et débouchant en regard du moyen d'accouplement.

Pour résoudre le problème posé d'avoir un accès au moyen d'accouplement du ou des pênes verticaux, la fenêtre est formée à partir de l'un des bords latéraux au moins de la demi-coquille et dans la totalité de son épaisseur au niveau des moyens d'accouplement et, à partir dudit bord, sur une partie seulement de cette épaisseur qui correspond à celle de la plaque coulissante.

Compte tenu de ces caractéristiques, il est possible d'obtenir une serrure présentant, à volonté :
- soit deux pênes verticaux rectilignes, de forme générale rectangulaire ;
- soit deux pênes verticaux coudés, de forme générale équerrée ;
- soit un pêne vertical rectiligne de forme générale rectangulaire, l'autre pêne étant coudé, de forme générale équerrée.

Avantageusement, l'un des pênes verticaux au moins, présente un maneton d'accrochage avec une tringle de manoeuvre et/ou de verrouillage du type crémone.

Pour résoudre le problème posé de pouvoir modifier à volonté le débordement à droite ou à gauche du pêne latéral, il suffit de retourner de 180° l'ensemble du boîtier.

L'invention est exposée ci-après plus en détail à l'aide des figures des dessins annexés dans lesquels :
- la figure 1 est une vue de face de la serrure avec un certain type de pênes verticaux, le pêne latéral débordant du côté droit du corps de la serrure ;
- la figure 2 est une vue de profil correspondant à la figure 1 ;
- la figure 3 est une vue semblable à la figure 1 montrant la même serrure équipée d'une autre forme de réalisation des pênes verticaux, le pêne latéral débordant du côté gauche du corps de la serrure ;
- la figure 4 est une vue de côté correspondant à la figure 3 ;
- la figure 5 est une vue en plan de l'une des demi-coquilles équipées d'un exemple de réalisation du mécanisme de commande et de verrouillage des différents pênes ;
- la figure 6 est une vue semblable à la figure 5 après démontage des pênes verticaux ;
- la figure 7 est une vue partielle et en coupe considérée selon la ligne 7-7 de la figure 3 ;
- la figure 8 est une vue semblable à la figure 7 montrant le retrait de la plaque afin d'avoir accès au moyen d'accouplement démontable du pêne vertical correspondant.

La serrure comprend un corps sous forme de deux demi-coquilles emboîtables (1) et (2). Chaque demi-coquille a une forme générale quadrangulaire, notamment rectangulaire, et est avantageusement réalisée en matériau composite, sans pour cela exclure d'autres matières. Les demi-coquilles (1) et (2) présentent tout type d'agencement de fixation entre elles et par rapport à une partie du vantail ou autre à équiper. L'une des demi-coquilles (1) reçoit un mécanisme d'actionnement en synchronisme et de verrouillage d'un pêne latéral (3) et de deux pênes verticaux opposés (4) et (5). L'autre demi-coquille (2) fait office de cache et de maintien en position du mécanisme. Le boîtier a donc une forme générale rectangulaire et plate, ce qui s'avère important pour la réversibilité de la serrure comme il sera indiqué dans la suite de la description.

Comme le montre l'exemple de la figure 5 donné à titre indicatif nullement limitatif, le mécanisme comprend pour l'essentiel un disque (6) entraîné en rotation par un carré de manoeuvre (8) d'une poignée (non représentée). Le disque de manoeuvre (6) présente, en débordement de l'une de ses faces, deux ergots coopérant avec des lumières que présentent deux tringles (9) et (10) montées avec capacité de coulissement linéaire guidé dans des agencements que présente la coquille (1). A l'opposé de leur accouplement avec le disque de manoeuvre (6), les tringles (9) et (10) sont accouplées aux pênes verticaux (4) et (5).

D'une manière importante, l'accouplement des pênes (4) et (5) en bout des extrémités libres des tringles (9) et (10), s'effectue au moyen de pions épaulés (11) et (12) engagés librement dans des trous débouchants formés dans l'épaisseur des pênes (4) et (5) et des extrémités correspondantes des tringles de commande (9) et (10). A noter également que les pênes (4) et (5) sont montés avec capacité de déplacement linéaire guidé dans des agencements que présente la demi-coquille (1).

Compte tenu de ces dispositions, il en résulte qu'il suffit d'enlever les pions d'accouplement pour procéder au changement du ou des pênes (4) et/ou (5).

Dans ce but, selon l'une des caractéristiques de l'invention, pour avoir accès aux pions d'accouplement démontables (11) et (12), la demi-coquille (2) étant accouplée à la demi-coquille (1) qui reçoit l'ensemble du mécanisme, ladite demi-coquille (2), qui fait office de cache, présente des agencements escamotables d'accès auxdits moyens d'accouplement (11) et (12) des pênes (4) et (5). Dans ce but, la demi-coquille de recouvrement (2), présente une fenêtre (2a) (2b) formée partiellement dans son épaisseur et débouchant en regard du pion d'accouplement correspondant (11) et (12). Chacune des fenêtres (2a) et (2b) est obturée par une plaque (13) et (14) montée avec capacité de coulissement linéaire guidé dans des agencements que présente chacune desdites fenêtres (2a) et (2b).

Comme le montrent notamment les figures des dessins, chaque fenêtre est formée à partir de l'un des bords latéraux au moins de la demi-coquille (2) sur une partie seulement de cette épaisseur pour permettre le libre coulissement des plaques (13) et (14). Par contre, chacune des fenêtres (2a) et (2b) présente une ouverture débouchante au niveau du pion d'accouplement démontable (11) ou (12).

Il suffit donc, pour procéder au remplacement de l'un ou des deux pênes verticaux (4) et (5), de retirer la ou les plaques coulissantes (13) et (14) afin d'avoir un accès direct aux pions d'accouplement démontables (11) et (12) (figures 7 et 8). Il est ainsi possible de retirer les pions (11) et (12), pour retirer les pênes (4) et (5) sans être pour cela obligé de démonter la demi-coquille de protection (2) (figure 8).

Compte tenu de cette possibilité de pouvoir changer très facilement le ou les pênes verticaux (4) ou (5), sans démontage des demi-coquilles du boîtier, la serrure peut être équipée :
- soit de deux pênes verticaux rectilignes de forme générale rectangulaire (figures 1 et 2) ;
- soit de deux pênes verticaux coudés de forme générale équerrée ;
- soit d'un pêne vertical rectiligne de forme générale rectangulaire et d'un pêne coudé de forme générale équerrée (figures 3 et 4).

En outre, quelle que soit la combinaison choisie, les pênes verticaux droit ou coudé peuvent être de longueur différente.

La commande du pêne latéral (3) s'effectue par un pion que présente, en débordement, l'autre face du disque de manoeuvre (6).

Ou bien, d'une manière avantageuse, et selon une autre caractéristique de l'invention, le pêne latéral est accouplé au mécanisme d'actionnement, notamment au disque de manoeuvre (6), par une vis accessible à partir de l'extérieur de la demi-coquille (2) faisant office de cache. Ces dispositions permettent, sans démontage des demi-coquilles (1) et (2), de positionner convenablement le pêne latéral (3) de sorte que ce dernier déborde soit à droite, soit à gauche de l'ensemble du boîtier de la serrure (figures 1 et 3). Bien évidemment, le pêne (3) est agencé en conséquence.

Bien évidemment, l'ensemble du mécanisme tel que décrit est complété par une serrure à cylindre (15) et éventuellement un doigt de verrouillage (16). En outre, le disque de manoeuvre (6) est assujetti à un organe élastique de rappel par l'intermédiaire d'un doigt de guidage.

On note également que le ou les des pênes verticaux (4) et (5) peuvent être équipés d'un maneton d'accrochage (17) pour coopérer avec une tringle de manoeuvre et/ou de verrouillage (non représentée).

Comme indiqué, le mécanisme de verrouillage et de commande tel que décrit est conformé pour être actionné sous un effet de rotation dirigé vers la droite correspondant à un mouvement naturel de verrouillage. Dans ce but et d'une manière importante, les différents éléments d'actionnement du mécanisme qui donnent le sens de verrouillage en tournant vers la droite tels que le cylindre (15), le pêne latéral (3), sont situés dans le plan de symétrie du boîtier défini par l'assemblage des demi-coquilles (1) et (2). Ou bien ces éléments sont réversibles, en étant interchangeables, sans démontage du boîtier. Il en résulte qu'il suffit de retourner la serrure de 180° pour la positionner, d'un côté ou de l'autre, selon le sens de l'ouverture considérée du vantail à équiper, sans pour autant modifier le fonctionnement de la serrure.

Les avantages ressortent bien de la description, en particulier on souligne et on rappelle :
- la possibilité de procéder, à volonté, à l'interchangeabilité des pênes verticaux notamment, sans être obligé de démonter les demi-coquilles ;
- la possibilité de faire déborder à droite ou à gauche, le pêne latéral, en vue d'une réversibilité ;
- le caractère universel et le caractère modulable de la serrure ;
- la simplicité de réalisation ;
- l'esthétique.

## Revendications

1. Serrure apparente pour vantail comprenant :
- un corps sous forme de deux demi-coquilles emboîtables (1, 2) ;
- l'une des demi-coquilles (1) reçoit un mécanisme d'actionnement en synchronisme et de verrouillage d'un pêne latéral (3) et de deux pênes verticaux opposés (4, 5), comprenant un disque (6) et deux tringles coulissantes (9, 10) ;
- l'autre demi-coquille (2) fait office de cache ;
- les demi-coquilles (1, 2) présentant des agencements de fixation entre elles et par rapport à une partie du vantail,
***caractérisée en ce que***
- les demi-coquilles (1, 2) définissent un boîtier de forme générale rectangulaire et plat ;
- les pênes verticaux (4, 5) sont accouplés par des pions d'accouplement démontables (11, 12) aux tringles du mécanisme (9, 10) d'actionnement monté dans l'une des demi-coquilles (1);
- l'autre demi-coquille (2) présente des agencements escamotables d'accès aux pions d'accouplement démontables (11, 12) desdits pênes (4, 5) en vue de leur changement, sans démontage des demi-coquilles ;
- les demi-coquilles (1, 2) présentent des agencements pour le débordement du pêne latéral (3) de l'un ou l'autre côté desdites demi-coquilles afin d'obtenir une réversibilité;
- les différents éléments d'actionnement du mécanisme qui donnent le sens de verrouillage, tels que le cylindre (15), le pêne latéral (3), sont situés dans le plan de symétrie du boîtier défini par l'assemblage des demi-coquilles (1, 2).

2. Serrure selon la revendication 1, **caractérisée en ce que** les agencements escamotables d'accès au pion d'accouplement démontable des pênes verticaux (4, 5), sont constitués par une plaque (13, 14) montée coulissante dans des agencements de la demi-coquille (2) faisant office de cache, étant apte à obturer une fenêtre (2a, 2b) formée dans l'épaisseur de ladite demi-coquille (2) et débouchant en regard du pion d'accouplement démontable (11, 12).

3. Serrure selon la revendication 2, **caractérisée en ce que** chaque fenêtre (2a, 2b) est formée à partir de l'un des bords latéraux au moins de la demi-coquille (2) et dans la totalité de son épaisseur au niveau des pions d'accouplement démontables (11, 12) et sur une partie seulement de cette épaisseur qui correspond à celle de la plaque coulissante (13, 14).

4. Serrure selon la revendication 1, **caractérisée en ce que** les deux pênes verticaux (4, 5) sont rectilignes de forme générale rectangulaire.

5. Serrure selon la revendication 1, **caractérisée en ce que** les deux pênes verticaux (4, 5) sont coudés de forme générale équerrée.

6. Serrure selon la revendication 1, **caractérisée en ce que** l'un des pênes vertical (4) est rectiligne de forme générale rectangulaire, l'autre pêne (5) est coudé de forme général équerrée.

7. Serrure selon la revendication 1, **caractérisée en ce que** l'un des pênes verticaux au moins présente un maneton d'accrochage (17) avec une tringle de manoeuvre et/ou de verrouillage.

8. Serrure selon la revendication 1, **caractérisée en ce que** le pêne latéral (3) est accouplé au mécanisme d'actionnement au moyen d'une vis accessible à partir de l'extérieur de la demi-coquille (2) faisant office de cache en vue de son débordement de l'un ou l'autre côté du corps.

## Patentansprüche

1. Sichtbares Schloss für einen Flügel mit :
- einem Gehäuse in Form von zwei einsteckbaren Halbschalen (1, 2) ;
- eine der beiden Halbschalen (1) nimmt einen synchronen Betätigungs- und Verriegelungsmechanismus für einen seitlichen Riegel (3) und zwei vertikale, einander gegenüberliegende Riegel (4, 5), welche eine Scheibe (6) und zwei schiebbare Stangen (9, 10) besitzen, auf.
- die andere Halbschale (2) dient als Verkleidung ;
- die Halbschalen (1, 2) besitzen Anordnungen zur Befestigung untereinander und an einem Teil des Flügels,
**dadurch gekennzeichnet, dass**
- die Halbschalen (1, 2) ein Gehäuse von allgemein rechteckiger und flacher Form bilden;
- die vertikalen Riegel (4, 5) durch demontierbare Verbindungsstifte (11, 12) mit den Stangen (9, 10) des Betätigungsmechanismus verbunden sind, der in einer der Halbschalen (1) montiert wurde;
- die andere Halbschale (2) einklappbare Anordnungen für den Zugang zu den demontierbaren Verbindungsstiften (11, 12) der Riegel (4, 5) für deren Auswechslung besitzt, ohne dass die Halbschalen demontiert werden müssen;
- die Halbschalen (1, 2) Anordnungen für das Überstehen des seitlichen Riegels (3) über die eine oder andere Seite der Halbschalen besitzen, um eine Reversibilität zu erreichen;
- die verschiedenen Betätigungselemente des Mechanismus für die Verriegelungsrichtung wie Zylinder (15) und seitlicher Riegel (3) in der Symmetrieebene des Gehäuses angeordnet sind, das durch die Verbindung der Halbschalen (1, 2) bestimmt wird.

2. Schloss nach Anspruch 1, **dadurch gekennzeichnet, dass** die einklappbaren Anordnungen für den Zugang zu den demontierbaren Verbindungsstiften (11, 12) der vertikalen Riegel (4, 5) aus einer Platte (13, 14) bestehen, die verschiebbar in den Anordnungen der Halbschale (2), die als Verkleidung dient, montiert ist, und ein Fenster (2a, 2b) verschließen können, das in der Halbschale (2) gebildet wird und gegenüber den demontierbaren Verbindungsstiften (11, 12) offen ist.

3. Schloss nach Anspruch 2, **dadurch gekennzeichnet, dass** jedes Fenster (2a, 2b) ausgehend von mindestens einer der Seitenkanten der Halbschale (2) und insgesamt im Bereich der demontierbaren Verbindungsstifte (11, 12) und nur an einem Teil, der dem der verschiebbaren Platte (13, 14) entspricht, gebildet wird.

4. Schloss nach Anspruch 1, **dadurch gekennzeichnet, dass** die beiden vertikalen Riegel (4, 5) gerade sind und eine allgemein rechteckige Form besitzen.

5. Schloss nach Anspruch 1, **dadurch gekennzeichnet, dass** die beiden vertikalen Riegel (4, 5) gebogen sind und eine allgemein eingewinkelte Form besitzen.

6. Schloss nach Anspruch 1, **dadurch gekennzeichnet, dass** einer der vertikalen Riegel (4) gerade ist und eine rechteckige Form besitzt, und der andere Riegel (5) gebogen ist und eine allgemein eingewinkelte Form besitzt.

7. Schloss nach Anspruch 1, **dadurch gekennzeichnet, dass** mindestens einer der Riegel einen Einhängezapfen (17) mit einer Betätigungsstange und/oder Verriegelungsstange besitzt.

8. Schloss nach Anspruch 1, **dadurch gekennzeichnet, dass** der seitliche Riegel (3) mittels einer Schraube mit dem Betätigungsmechanismus verbunden ist, welche über die Halbschale (2), die als Verkleidung dient, von außen zugänglich ist, so dass er über die eine oder die andere Seite des Gehäuses überragt.

## Claims

1. Visible lock for casement comprising:
- a body in the form of two interlockable half-shells (1, 2);
- one of the half-shells (1) receives a mechanism for actuating in synchronism and for locking a lateral bolt (3) and two opposing vertical bolts (4, 5) comprising a disc (6) and two sliding link rods (9, 10);
- the other half-shell (2) serves as a cover;
- the half-shells (1, 2) having arrangements for attaching them together and to a part of the casement,
**characterized in that**
- the half-shells (1, 2) define a casing generally rectangular and flat in shape;
- the vertical bolts (4, 5) are coupled by removable coupling pins (11, 12) to the link rods (9, 10) of the actuating mechanism mounted in one of the half-shells (1);
- the other half-shell (2) has retractable arrangements for access to the removable coupling pins (11, 12) of the said bolts (4, 5) for the purpose of replacing them, without removing the half-shells;
- the half-shells (1, 2) have arrangements for the lateral bolt (3) to protrude on one or other side of the said half-shells in order to obtain reversibility;
- the various actuating elements of the mechanism which give the direction of locking, such as the cylinder (15), the lateral bolt (3), are situated in the plane of symmetry of the casing defined by the assembly of the half-shells (1, 2).

2. Lock according to Claim 1, **characterized in that** the retractable arrangements for access to the removable coupling pin of the vertical bolts (4, 5) consist of a plate (13, 14) mounted slidingly in the arrangements of the half-shell (2) serving as a cover, being capable of blanking off a window (2a, 2b) formed in the thickness of the said half-shell (2) and emerging opposite the removable coupling pin (11, 12).

3. Lock according to Claim 2, **characterized in that** each window (2a, 2b) is formed from at least one of the lateral edges of the half-shell (2) and in the totality of its thickness at the removable coupling pins (11, 12) and on only a part of this thickness which corresponds to that of the sliding plate (13, 14).

4. Lock according to Claim 1, **characterized in that** the two vertical bolts (4, 5) are rectilinear and of generally rectangular shape.

5. Lock according to Claim 1, **characterized in that** the two vertical bolts (4, 5) are bent and of generally squared shape.

6. Lock according to Claim 1, **characterized in that** one of the vertical bolts (4) is rectilinear and of generally rectangular shape, the other bolt (5) is bent and of generally squared shape.

7. Lock according to Claim 1, **characterized in that** at least one of the vertical bolts has a clankpin (17) for coupling with an operating and/or locking link rod.

8. Lock according to Claim 1, **characterized in that** the lateral bolt (3) is coupled to the actuating mechanism by means of a screw accessible from the outside of the half-shell (2) serving as a cover in order for it to protrude at one or other side of the body.
